# EUROPÄISCHE PATENTSCHRIFT

(11) **EP 0 215 006 B1**
(45) Veröffentlichungstag und Bekanntmachung des Hinweises auf die Patenterteilung: **12.09.1990**
(21) Anmeldenummer: 85905317.5
(22) Anmeldetag: 18.10.1985
(51) Int. Cl.: B21C 47/04, B21D 7/08, B21F 3/02

(54) **VORRICHTUNG ZUM RUNDBIEGEN VON KONISCHEN DRÄHTEN**
DEVICE FOR BENDING CONICAL WIRES
DISPOSITIF DE CINTRAGE DE FILS CONIQUES

(30) Priorität: 20.02.1985 DE 3505739
(43) Veröffentlichungstag der Anmeldung: 25.03.1987
(73) Patentinhaber: Th. Kieserling & Albrecht GmbH & Co., D-5650 Solingen 1 (DE)
(72) Erfinder: FANGMEIER, Ralf, D-5650 Solingen (DE); GLOMB, Reiner, D-5620 Velbert 11 (DE)
(86) Internationale Anmeldenummer: DE8500403
(87) Internationale Veröffentlichungsnummer: WO8604837

(56) Entgegenhaltungen:
- JP-A-54 148 162
- US-A- 4 412 438
- US-A-36 401 12
- US-A-38 598 30

## Beschreibung

Die Erfindung bezieht sich auf ein Verfahren zum Rundbiegen von konischen Drähten gem. dem Oberbegriff von Anspruch 1 und auf eine Vorrichtung zur Durchführung des Verfahrens gem. dem Oberbegriff von Anspruch 4.

Es ist bekannt, Drähte zum Transport oder zur Lagerung zu Bunden aufzuwickeln. Bekannt sind Biegevorrichtungen der gattungsbildenden Art, die auch für Drähte eingesetzt werden können. Ein gerader Draht wird in die Vorrichtung eingeführt, kreisrund gebogen und auf einen Drehteller, Haspel oder dergleichen gelegt und bildet dort ein Drahtbund.

Derartige Vorrichtungen versagen, wenn der Draht keinen konstanten Querschnitt hat, wie dies z.B. bei Drähten für Schraubenfedern mit progressiver oder degressiver Federkennlinie der Fall ist. Gedacht ist an Draht für z.B. Schraubenfedern mit progressiver Federkennlinie, der erst später in Längsabschnitte zerteilt wird, die zum Wickeln der einzelnen Federn benötigt werden. Bei unveränderter Einstellung der Rundbiegemaschine führt ein zwischen 2 oder mehr Längsabschnitten mit unterschiedlichem Querschnitt variierender Draht zu blütenförmigen Drahtgebilden, die sich zum Transport und zur weiteren Bearbeitung nur noch schlecht eignen. Die Herstellung dieses Drahtes mit abwechselnd kleinerem und größerem Durchmesser erfolgt vorzugsweise durch Schälen.

Ene Anpassung der Einstellung der Rundbiegemaschine an den jeweiligen Querschnitt und dessen Trägheitsmoment, sowie an die Streckgrenze des jeweils zu biegenden Drahtmaterials ist rechnerisch sehr schwierig und verlangt einen hohen elektronischen Aufwand.

Aus der JP-A-54 148 162 ist ein Verfahren zum Biegewickeln von Blechband, das zum Coil aufgewikkelt wird, bekannt. Zuvor wird das Blechband in einem Biegerollentrio auf die Wickelkrümmung gebogen. Die Biegerollen sind rechnergesteuert. Die Blechdicke wird vor dem Biegen erfaßt. Die dem Blechband zu vermittelnde Krümmung ändert sich mit dem Außendurchmesser des aufzuwickelnden Coils, der aus der Vorschubgeschwindigkeit und der Dicke des Blechs errechnet wird. Daraus wird die erforderliche Krümmung des Blechbandes bestimmt und an der auslaufseitigen Biegerolle eingestellt. Die Krümmung des Blechbandes wird kontinuierlich errechnet und verändert.

Nachteilig dabei ist der hohe Steuerungsaufwand zur Einstellung der erforderlichen Krümmung des Blechbandes. Die bekannte Lösung ist ungeeignet für doppelt konische Federdrähte.

Aus der US-PS 44 12 438 ist eine Biege-Wickelvorrichtung bekannt, die gerades in ein Rollentrio einlaufendes Rohr zu einem ordentlich geschichteten Coil aufwickelt. Die mittlere der 3 Rollen, die Biegerolle, wird motorisch verstellt. Die Verstellung erfolgt über eine auslaufseitig die resultierende Krümmung abtastende Rolle, die über einen elektrischen Kontakt bei Bedarf die Justierung der Biegerolle bewirkt. Das Rohr verändert seinen Querschnitt im Rahmen der Fertigungstoleranzen und die Justierung der Biegerolle dient dem Ausgleich der Krümmungsschwankungen die durch die Querschnittstoleranzen in einem Biegerollen-Trio entstehen. Nachteilig dabei ist wiederum der hohe Einstellungsaufwand für den Regelkreis und der Hardware-Aufwand für den Regelkreis.

Der Erfindung liegt die Aufgabe zugrunde, eine einfache Lösung zu finden, mit der Drähte mit auf ihrer Länge zwischen einem großen und einem kleinen Durchmesser variierendem Querschnitt zu ringförmigen Bunden aufgewickelt werden können.

Die Lösung dieser Aufgabe ist in den kennzeichnenden Merkmalen der Ansprüche 1 und 4 wiedergegeben. Die Lösung beruht auf der Erkenntnis, daß ein Umschaltvorgang, theoretisch eine Sprungfunktion, also ein schlagartiger Wechsel zwischen der für den größeren und den kleineren Querschnitt zutreffenden Durchbiegung ausreicht, ein transportfähiges Drahtbund zu biegen. Bei sehr weit auseinanderliegenden Durchmessern aufeinanderfolgender zylindrischer Drahtabschnitte kann vorgesehen sein, die Durchbiegung in zwei Stufen von dem kleineren auf den größeren Durchmesser zu schalten.

Es kann ein Verzögerungsbaustein, z.B. eine Drossel in der Hydraulik vorgesehen sein, der den Umschaltvorgang zeitlich erstreckt. Damit wird vermieden, daß ein Knick im Draht entsteht.

Diese Lösung kann vorzugsweise bei Federdrähten für Automobile eingesetzt werden, die eine, z.B. konische Länge von nicht mehr als 2 m haben und deren Coils im Durchmesser unter 3 Meter liegen.

Der Zeitpunkt des Umschaltens für den bevorzugt vorgesehenen einzigen Umschaltpunkt wird gemäß den Ansprüchen 2 und 3 ausgewählt. Dabei hängt die Auswahl des Zeitpunktes innerhalb der angegebenen Bereiche davon ab, ob der Draht in dem sich im Durchmesser verändernden Längsabschnitt konisch ausgebildet ist, oder ob die Kontur dieses Längsabschnittes außerhalb oder innerhalb der konischen Kontur liegt. Bei im wesentlichen außerhalb der konischen Kontur liegender Kontur wird der Umschaltzeitpunkt in die Nähe des zylindrischen Abschnittes mit dem kleineren Durchmesser gelegt, bei konkaver Ausbildung des Übergangsbereichs wählt man den größeren Wert aus den angegebenen Bereichen.

Der Bereich von 30% bis 40% ist der bevorzugte Bereich.

Als Grenzdurchmesser werden die Durchmesseer bezeichnet, die die Enden eines betrachteten Bereichs mit veränderlichem Durchmesser aufweisen. Es werden stets nur solche Bereiche Betrachtet, in denen die Veränderung des Durchmessers keinen Vorzeichenwechsel durchmacht.

Erfindungsgemäß ist die Vorrichtung zur Durchführung des Verfahrens durch mindestens 2 Anschläge gekennzeichnet, zwischen denen der Schlitten mit der Biegerolle hin- und hergefahren wird. Der Schlitten wird nur zwischen den beiden Anschlägen hin und her geschaltet. Eine Umschaltvorrichtung besorgt das rechtzeitige Umschalten zwischen den beiden durch die Lage der Anschläge gekennzeichneten Stellungen des Schlittens mit der Biegerolle. Die Endstellung der Biegerolle mit der stärkeren Durchbiegung des Drahtes steht dabei für den kleineren Drahtdurchmesser und die Endstellung des Schlittens mit der Biegerolle für die kleiner Durchbiegung für den größeren Drahtdurchmesser. Eine die jeweilig erforderliche Durchbiegung/Biegerollenstellung laufend ermittelnde Steuerung entfällt.

Entsprechend der bevorzugt vorgesehenen Ausgestaltung der Erfindung nach Anspruch 5 ist der gesamte Verfahrbereich des Schlittens regelmäßig größer als der Verfahrbereich, der durch die Anschläge bestimmt ist und der auf eine einzige Drahtkontur mit zylindrischen Längsabschnitten mit unterschiedlichen Durchmessern abgestimmt ist.

Der Verstellantrieb für den Schlitten mit der Biegerolle ist vorzugsweise entsprechend Anspruch 6 ausgebildet.

In Weiterbildung der Erfindung ist das Merkmal gem. Anspruch 7 vorgesehen. Die Meßeinrichtung ist steuerungsmäßig mit der Umschaltvorrichtung verbunden und stellt den richtigen für jedes Drahtprofil auszuwählenden Zeitpunkt für das Umschalten von der Durchbiegung für den kleineren Drahtquerschnitt auf den größeren und umgekehrt sicher. Sie erfaßt vorzugsweise den Durchmesser des zwischen ihren Maßfühlern angeordneten Drahtes.

Die Erfindung wird im einzelnen anhand der Zeichnung näher erläutert, dabei zeigen:
Fig. 1: Eine Seitenansicht der Rundbiegevorrichtung
Fig. 2: eine Unteransicht der Rundbiegevorrichtung gem. Linie 11-11.

An der Unterseite eines Maschinengestells 1 ist eine Gruppe von 3 Rollen 3, 4, 5 vorgesehen, durch die ein Draht in Richtung des Pfeiles 7 geführt wird. Der Draht besteht aus drei unterschiedlichen Längsabschnitten. Die Längsabschnitte 6 und 9 sind zylindrisch, der Abschnitt 8 ist konisch, er wird von den Grenzdurchmessern 25, 26 eingeschlossen. Es ist nur ein Teilstück von dem an sich endlosen Draht gezeigt. Auf dem Draht sind in wechselnder Folge immer wieder zylindrische und konische Abschnitte angeordnet. Der Draht wird in der Rundbiegevorrichtung zu einem Bund rundgebogen und auf einen unterhalb der Rundbiegevorrichtung angeordneten Drehtisch 24 abgelegt.

Die Rollen 3, 4 sind ortsfest im Maschinengestell 1 gelagert, die Biegerolle 5 ist auf einem im Maschinengestell 1 quer zur Durchlaufrichtung (Pfeil 7) des Drahtes verfahrbaren Schlitten 2 drehbar gelagert. Die Bewegung des Schlittens 2 wird mittels eines Hydraulikzylinders 10 durchgeführt. Die Rollen sind in nicht gezeigter Art drehangetrieben.

Mit einer als 2/2 Wegeventil ausgebildeten Umschaltvorrichtung 15, die von einer Steuereinheit 17 umgeschaltet wird, wird die Bewegungsrichtung des Schlittens 2 bestimmt. Zwei Anschläge 11, 12 bestimmen die Endlagen 22, 23 des Schlittens. Eine Pumpe 16 setzt den Schlitten 2 in Bewegung und fährt ihn gegen einen der beiden Anschläge 11, 12. Wenn der Schlitten 2 am Anschlag 11 anliegt, erhält der zylindrische Längsabschnitt 9 des Drahtes die richtige Krümmung, so daß er im entspannten Zustand von seinem Krümmungsradius her auf den Drehtisch 24 paßt. Wenn der Schlitten 2 am Anschlag 12 anliegt, stellt sich am Draht die richtige Krümmung für den im Durchmesser dickeren zylindrischen Längsabschnitt 6 des Drahtes ein. Mit dem Schlitten 2, der Umschaltvorrichtung 15 und der Meßvorrichtung 21 und der Steuereinrichtung 17, die die Umschaltung einleiten, wird der Schlitten von einer Endstellung 23 in die andere Endstellung 22 geschoben.

Die Rundbiegevorrichtung weist eingangs die Meßeinrichtung 21 auf, die Änderungen im Durchmesser des Drahtes mit Hilfe zweier Tastrollen 19, 20 feststellt und einen Impuls über einen Kippschalter 18 an die Steuereinheit 17 gibt.

Die Rundbiegevorrichtung funktioniert wie folgt:
Zur Einstellung der Rundbiegevorrichtung werden für den zu biegenden Draht und dessen Kontur die beiden Endstellungen des Schlittens 2 durch die Anschläge 11 und 12 fixiert und in der Steuereinheit der Umschaltzeitpunkt bzw. der Umschaltdurchmesser des Drahtes in Abhängigkeit von der Kontur des Abschnittes 8 festgelegt. Die Umschaltung erfolgt in einem Durchmesserbereich, der, ausgehend von dem kleineren Durchmesser bei 20% bis 60%, vorzugsweise 30% bis 40% des Durchmesserzuwachses bis zum größeren Durchmesser liegt. Bei diesem rechnerisch festzulegenden Durchmesser wird die eventuell von der Konusform abweichende Kontur des Abschnittes 8 berücksichtigt. Bei einer im wesentlichen schlankeren Kontur als dem gezeigten konischen Längsabschnitt 8 wird der Umschaltpunkt am oberen Ende der angegebenen Bereiche liegen, während bei einer weitgehend konvexen Kontur dieses Längsabschnittes der Umschaltpunkt in der Nähe der unteren Werte der angegebenen Bereiche liegt.

Beim Einführen des Drahtes gem. Pfeil 7 wird der Durchmesser des Drahtes von der Meßeinrichtung erfaßt und die Umschaltvorrichtung 15 entsprechend dem angegebenen Durchmesser gestellt. Sofern erforderlich, wenn also der Draht mit einem dicken zylindrischen Längsabschnitt eingeführt wird, wird der Schlitten gegen den Anschlag 12 gefahren. Sobald die Meßeinrichtung den für die Umschaltung vorgesehenen Durchmesserwert feststellt, weil in diesem Augenblick ein konischer Längsabschnitt die Meßeinrichtung passiert, wird mit einer Verzögerung, die durch einen Baustein in der Steuereinheit 17 bewirkt wird, der Schlitten 2 mit der Biegerolle 5 gegen den anderen Anschlag gefahren. Dies geschieht durch einen an der Umschaltvorrichtung bewirkten Schaltvorgang, der den Zulauf der Hydraulikflüssigkeit von der Leitung 13 auf die Leitung 14 oder umgekehrt umleitet. Abgesehen von der empirischen oder rechnerischen Bestimmung des Umschaltpunktes, erfolgt beim Umschalten keine Berücksichtigung der Kontur oder Länge des die beiden zylindrischen Abschnitte 6, 9 verbindenden Längsabschnittes 8.

## Patentansprüche

1. Verfahren zum Rundbiegen und Wickeln von Drähten mit mindestens je einem großen und einem kleinen zylindrischen Längsabschnitten und mit mindestens einem dazwischen liegenden, sich über die Länge des Drahtes im Querschnitt ändernden Längsabschnitt, das die folgenden Merkmale aufweist:
a) der Draht wird in an sich bekannter Weise zwischen mindestens 3 Rollen gebogen,
b) der Draht wird im Bereich von zylindrischen Längsabschnitten mit etwa gleicher Krümmung gebogen,
qᵢ) die Messerfassung des sich nähernden Längsabschnitts mit sich änderndem Querschnitt erfolgt einlaufseitig an den Biegerollen,
gekennzeichnet durch die folgenden Merkmale:
_{C1}) die Biegung des Drahtes wird im Bereich der Längsabschnitte mit sich vergrößerndem bzw. verkleinerndem Querschnitt verändert,
d) die Veränderung erfolgt auf dem Längsabschnitt mit dem sich ändernden Durchmesser durch ein Umschalten von einer für den kleinen Durchmesser geeigneten Krümmung auf eine für den großen Durchmesser geeignete Krümmung oder umgekehrt.

2. Verfahren zum Biegen und Wickeln von Drähten nach Anspruch 1, gekennzeichnet durch das Merkmal:
e) der Umschaltvorgang erfolgt an einer Stelle, an der der Durchmesser zwischen 20% und 60% des Durchmesserunterschiedes zwischen den benachbarten Grenzdurchmessern über dem kleineren Grenzdurchmesser liegt.

3. Verfahren zum Biegen und Wickeln von Drähten nach den Ansprüchen 1 und 2, gekennzeichnet durch das Merkmal:
f) der Umschaltvorgang erfolgt an einer Stelle, an der der Durchmesser zwischen 30% und 40% des Durchmesserunterschiedes zwischen den benachbarten Grenzdurchmessern über dem kleineren Grenzdurchmesser liegt.

4. Vorrichtung zur Durchführung des Verfahrens nach den Ansprüchen 1 bis 3, die die folgenden Merkmale aufweist:
g) ein Maschinengestell (1),
h) mindestens drei am Maschinengestell (1) gelagerte Rollen (3, 4, 5),
i) eine Rolle, die Biegerolle (5), ist auf einem am Maschinengestell geführten Schlitten (2) gelagert,
k) einen maschinellen Antrieb (16) für den Schlitten (2),
q) einlaufseitig der Biegerolle (5) ist eine Meßvorrichtung (21) vorgesehen,
gekennzeichnet durch die folgenden Merkmale:
I) eine Umschaltvorrichtung (15) für den Schlittenantrieb
m) eine Wegbegrenzung des Schlittens (2) durch zwei Anschläge (11, 12), die beide Endstellungen (22, 23) des Schlittens festlegen,
s) es fehlt ein Rechner zur Bestimmung der erforderlichen Krümmung aufgrund der in der Meßvorrichtung ermittelten Durchmesserwerte des Drahtes.

5. Vorrichtung zum Rundbiegen von konischen Drähten nach Anspruch 4, gekennzeichnet durch das folgende Merkmal:
n) beide Anschläge (11, 12) sind verstellbar,
o) beide Anschläge liegen im Bereich bestimmungsgemäßer Durchbiegungen der Vorrichtung.

6. Vorrichtung zum Rundbiegen von konischen Drähten nach Anspruch 4, gekennzeichnet durch das folgende Merkmal:
p) der Antrieb ist hydraulisch (10, 16).

7. Vorrichtung zum Rundbiegen von konischen Drähten nach Anspruch 4, gekennzeichnet durch das folgende Merkmal:
q) Einlaufseitig der Biegerolle (5) ist eine Meßvorrichtung (21) vorgesehen.

## Revendications

1. Procédé pour cintrer et enrouler des fils comportant au moins chaque fois un grand tronçon de longueur, cylindrique, et un petit tronçon de longueur, cylindrique, et comportant au moins un tronçon de longueur, situé entre eux et dont la section varie sur la longueur du fil, procédé qui présente les parties caractérisantes suivantes:
a) le fil est cintré d'une façon connue en elle-même, entre au moins trois rouleaux,
b) le fil est cintré, dans la zone de tronçons cylindriques avec sensiblement la même courbure,
q1) la détermination mesurée du tronçon de longueur qui se présente, comportant une variation de section, se fait du côté de l'entrée sur les rouleaux de cintrage,
caractérisé en ce que
c1) on fait varier le cintrage du fil dans la zone des tronçons de longueur ayant une section en augmentation ou en diminution,
d) le cintrage du fil se fait sur le tronçon de longueur ayant un diamètre qui varie, au moyen d'une inversion d'une courbure appropriée au petit diamètre vers une courbure appropriée au grand diamètre, ou inversement.

2. Procédé suivant la revendication 1, pour cintrer et enrouler des fils, caractérisé en ce que
e) l'opération d'inversion a lieu à un endroit où le diamètre est entre 20% et 60% de la différence de diamètre entre les diamètres limites voisins au dessus du plus petit diamètre.

3. Procédé suivant la revendication 1 et la revendication 2, pour cintrer et enrouler des fils, caractérisé en ce que
f) le opération d'inversion a lieu à un endroit où le diamètre est entre 30% et 40% de la différence de diamètre entre les diamètres limites voisins au dessus du plus petit diamètre.

4. Procédé pour cintrer et enrouler des fils suivant l'une quelconque des revendications 1 à 3, qui présente les parties caractérisantes suivantes: il est prévu:
g) un bâti de machine (1),
h) au moins trois rouleaux (3,4,5) montés sur le bâti de machine (1),
i) un rouleau, le rouleau de cintrage (5), est monté sur un chariot (2) guidé sur le bâti de machine (1),
k) un entraînement mécanique (16) pour chariot (2),
q) un dispositif de mesure (21), côté entrée du rouleau de cintrage (5), caractérisé par
I) un dispositif d'inversion (15),
m) une limitation de course du chariot (2) par deux butées (11, 12), qui déterminent deux positions de butée (22, 23),
s) il n'y a pas de calculateur pour déterminer la courbure nécessaire en fonction de la valeur mesurée du diamètre du fil dans le dispositif de mesure.
5. Procédé suivant la revendication 4, pour cintrer et enrouler des fils, caractérisé en ce que:
n) les deux butées (11, 12) sont réglables,
o) les deux butées sont placées dans la zone de cintrages conformes à la détermination faite.

6. Procédé suivant la revendication 4, pour cintrer et enrouler des fils, caractérisé en ce que:
p) l'entraînement est hydraulique.

7. Procédé suivant la revendication 4, pour cintrer et enrouler des fils, caractérisé en ce que:
q) du côté entrée du rouleau de cintrage (5) est prévu un dispositif de mesure (21).

## Claims

1. A process for coiling and bending wires having at least one large cylindrical section and one small cylindrical section and at least one intermediate longitudinal section with a transitional cross section comprising the following features:
a) the wire is bent by at least three rollers in a known manner,
b) in the area of the cylindrical sections the wire is bent with a constant curvature,
q1) measuring of the section with the transitional cross section takes place upstream of the rollers,
characterized by the following features:
c1) the amount of bending of the wire is varied in the area of the increasing or decreasing cross section,
d) the change-over takes place on the longitudinal section of the wire along which the diameter is changing by switching from a curvature suitable for the small diameter to a curvature suitable for the larger diameter and vice versa.

2. A process for coiling and bending wires according to claim 1 characterized by the following feature:
e) the switch-over is effected at a point where the diameter is equivalent to an amount between 20% and 60% of the difference between the adjacent end diameters above the smaller end diameter.

3. A process for coiling and bending wires according to claims 1 and 2, characterized by the following feature:
f) the switch-over is effected at a point where the diameter is equivalent to an amount between 30% and 40% of the difference between the adjacent end diameters above the smaller end diameter.

4. A device for performing the process according to claims 1 to 3 comprising the following features:
g) a machine housing (1),
h) at least three rollers (3, 4, 5) are journaled on the housing (1),
i) one roller, the bending roller (5), is mounted on a slide (2) which, in turn, is mounted on guides on the housing,
k) an automatically controlled drive (16) for the slide (2),
q) a measuring device (21) is provided upstream of the bending roller (5),
characterized by the following features:

I) a switching device (15) for the slide drive, m) limitations for the slide (2) consisting of two stops (11, 12), defining the end positions (22, 23) of the slide,

s) no computer is required for computing the necessary curvature based on the data furnished by the measuring device.

5. A device for coiling conical wires according to claim 4 characterized by the following features:
n) both stops (11, 12) are adjustable,

o) both end positions of the slide as determined by the stops result in curvatures within the working range of the device.

6. A device for coiling conical wires according to claim 4 characterized by the following feature:
p) a hydraulic drive (10, 16).

7. A device for coiling conical wires according to claim 4 characterized by the following feature:
q) a measuring device (21) is provided upstream of the bending roller (5).
